# EUROPÄISCHE PATENTANMELDUNG

(11) **EP 0 483 659 A1**
(43) Veröffentlichungstag der Anmeldung: **06.05.1992**
(21) Anmeldenummer: 91118096.6
(22) Anmeldetag: 24.10.1991
(51) Int. Cl.: B63B 35/79, F16B 7/04, F16B 2/18

(54) **Vorrichtung zum Befestigen eines Gabelbaums am Mast eines Segelbretts**

(30) Priorität: 29.10.1990 DE 4034369
(71) Anmelder: Marker, Hannes, D-82467 Garmisch-Partenkirchen (DE)
(72) Erfinder: Marker, Hannes, D-82467 Garmisch-Partenkirchen (DE)
(74) Vertreter: Flosdorff, Jürgen, Dr.

(57) **Zusammenfassung**

Die bisher bekannten Gabelbaum-Befestigungsvorrichtungen, bei denen eine spannbare Manschette den Mast umfaßt, haben einen bewegbaren Manschettenteil, der an dem feststehenden Manschettenteil angelenkt ist. Da die heutzutage verwendeten Segel nur einen sehr schmalen Segelausschnitt haben und zudem unter einer kräftigen Vorliekspannung stehen, bereitet es Schwierigkeiten, den schwenkbaren Manschettenteil durch den schmalen Segelausschnitt in die Schließstellung zu führen. Die erfindungsgemäße Befestigungsvorrichtung hat einen beweglichen Manschettenteil, der im wesentlichen in Umfangsrichtung des Mastes in Führungsschlitzen zwangsgeführt ist. Dadurch kann der verschiebliche Manschettenteil so dicht um den Mast herumgeführt werden, daß er glatt, ohne zusätzliche Handgriffe, den schmalsten Segelausschnitt durchgreift.

## Beschreibung

Die Erfindung betrifft eine Vorrichtung zum Befestigen eines Gabelbaums am Mast eines Segelbretts mit einem mit dem Baum bzw. dessen vorderen Steg verbundenen Kopfstück und einer mit dem Kopfstück verbundenen Manschette, die wenigstens einen beweglichen Manschettenteil aufweist, der mittels einer Spanneinrichtung derart gegen den Mast angepreßt werden kann, daß die Vorrichtung unverschieblich am Mast sitzt. Die Manschette hat vorzugsweise einen mit dem Kopfstück fest verbundenen, schalenförmigen Manschettenteil, und es liegt im Rahmen der Erfindung, daß sie mehr als einen beweglichen Manschettenteil aufweisen kann.

Eine Gabelbaum-Befestigungsvorrichtung gemaß dem Oberbegriff des Anspruchs 1 ist beispielsweise aus dem DE-GM 83 01 796 bekannt. Bei dieser Befestigungsvorrichtung ist der bewegliche Manschettenteil gelenkig mit dem feststehenden Manschettenteil bzw. mit dem Kopfstück verbunden, so daß der bewegliche Manschettenteil beim Schließen der Manschette eine Schwenkbewegung um seine Anlenkachse ausführt. Dies hat zur Folge, daß die Befestigung der bekannten Vorrichtung am Mast eines Segelbretts umständlich und schwierig ist. Der Grund hierfür liegt darin, daß die heutzutage verwendeten Segel nur einen sehr schmalen Segelausschnitt als Befestigungsplatz für das Gabelbaum-Kopfstück haben und daß das Segel während des Befestigungsvorganges üblicherweise unter einer sehr großen Vorliekspannung steht, womit auch die Randkante des Segelausschnitts, die nur wenige Zentimeter von dem Mast beabstandet ist, sehr straff und praktisch unnachgiebig gespannt ist. Bei der vorbekannten Befestigungsvorrichtung stellt es ein Problem dar, nach Anlegen der Mastschale an den Mast den zunächst seitlich weggeklappten Manschettenteil durch den sehr schmalen Segelausschnitt hindurchzuzwängen, um die Manschette in die Schließ- und Spannstellung zu bringen. Das Hindurchzwängen des angelenkten Manschettenteils durch den schmalen Zwischenraum, den der Segelausschnitt bietet, ist im günstigsten Falle kompliziert und in vielen Fällen in dem Zustand, in dem die Mastschale an den Mast angedrückt ist, gänzlich unmöglich. Das letztere ist dann der Fall, wenn der um seine Anlenkachse in die Schließstellung verschwenkte Manschettenteil während seiner Drehbewegung nicht genügend Freiraum in dem Segelausschnitt findet, sondern auf die Segelfläche auftrifft, wie dies bei den heute anzutreffenden schmalen Segelausschnitten meist der Fall ist. In einem solchen Fall läßt sich die vorbekannte Befestigungsvorrichtung nur in der Weise am Mast anbringen, daß zuerst der schwenkbare Manschettenteil durch den Segelausschnitt geführt wird, woraufhin erst dann der Mast in die Aufnahmeschale der Manschette eingeführt bzw. die Aufnahmeschale an den Mast angelegt wird. Eine solche Vorgehensweise ist natürlich ebenfalls sehr umständlich.

Der vorliegenden Erfindung liegt die Aufgabe zugrunde, eine Gabelbaum-Befestigungsvorrichtung der betrachteten Art so weiter zu entwickeln, daß sie auch dann leicht und bequem am Mast anbringbar ist, wenn das Segel nur einen schmalen Ausschnitt zu ihrer Befestigung bereitstellt.

Diese Aufgabe wird erfindungsgemäß durch die im Kennzeichen des Anspruchs 1 angegebenen Merkmale gelöst. Vorteilhafte Weiterbildungen der Erfindung sind in den Unteransprüchen gekennzeichnet.

Gemäß der Erfindung ist vorgesehen, daß der bewegliche Manschettenteil nicht -wie dies beim Stand der Technik allgemein der Fall ist- mit der Mastaufnahmeschale bzw. dem Kopfstück gelenkig verbunden ist, sondern der bewegliche Manschettenteil ist im wesentlichen in Umfangsrichtung des Mastes verschieblich geführt, so daß nach Anlage der Mastaufnahmeschale an den Mast dieser Manschettenteil in unmittelbarer Nähe des Mastes in die Schließstellung vorgeschoben werden kann. Dabei durchgreift der Manschettenteil den Segelausschnitt ohne zusätzliche Handgriffe selbsttätig auch dann, wenn dieser Segelausschnitt nur eine sehr geringe Breite hat, ohne daß der Manschettenteil an das Segelmaterial anstoßen könnte. Damit ist die Manschette schnell und einfach in die Schließ- und Spannstellung zu bringen, in der sie dann von einer Spanneinrichtung fest an den Mast angedrückt werden kann.

Der verschiebliche Manschettenteil kann im wesentlichen auf einer Kreisbahn bewegbar sein, die dicht bei der Umfangsfläche des in die Mastschale eingesetzten Mastes liegen sollte. Es liegt aber durchaus im Rahmen der Erfindung, daß der verschiebliche Manschettenteil etwa tangential zum Umfang des Mastes geführt sein kann, wobei die Ausbildung so zu treffen ist, daß der linear verschiebliche Manschettenteil in dem Bereich des Segelausschnitts nahe am Mast vorbei geführt wird, wobei er dessen Umfangsfläche selbstverständlich berühren kann. Auch bei einer solchen tangentialen Zwangsführung durchgreift der verschiebliche Manschettenteil ohne zusätzliche unterstützende Handgriffe selbsttätig den schmalsten anzutreffenden Segelausschnitt, so daß auch hier der Befestigungsvorgang schnell und einfach ausführbar ist. Wesentlich ist, daß die Zwangsführung des verschieblichen Manschettenteils auf einer solchen Bahn erfolgt, daß der bewegliche Manschettenteil während seiner Vorschubbewegung in die Schließstellung der Manschette den schmalen Segelausschnitt selbsttätig durchgreift.

Mit Vorteil wird vorgeschlagen, daß ein feststehender Manschettenteil in Form einer sich über einen Umfang von etwas mehr als 180° erstreckenden Schale mit einer kreisbogenförmigen Anlagefläche für den Mast einstückig mit dem Kopfstück ausgebildet ist, wobei sich diese Schale bei der Aufnahme des Mastes elastisch aufweitet und den Mast dann in einen zumeist leichten Klemmsitz nimmt. Wenn die Zwangsführung des beweglichen Manschettenteils im wesentlichen auf einer Kreisbahn liegt, sind nach einem weiteren Vorschlag der Erfindung zwischen der Mastschale und dem Kopfstück zwei in axialer Richtung beabstandete,im wesentlichen kreisbogenförmige Schlitzführungen für den verschieblichen Manschettenteil ausgebildet, der seinerseits eine entsprechende mittige, in Umfangsrichtung verlaufende Aussparung hat, die dem Verbindungsbereich zwischen Schale und Kopfstück entspricht. Die dabei verbleibenden oberen und unteren Stege des verschieblichen Manschettenteils sitzen in den zugehörigen Schlitzführungen.

Zur Erleichterung der Handhabung der erfindungsgemäßen Befestigungsvorrichtung kann ein Manschettenteil an seinem freien Endabschnitt wenigstens einen Hinterschnitt aufweisen, wobei auch mehrere hinterschnittene Abschnitte vorgesehen sein können, während der andere Manschettenteil vorzugsweise an seinem freien Endabschnitt wenigstens eine (oder mehrere) Schließkanten aufweist, wobei diese Rastelemente dann selbsttätig ineinander einrasten , wenn durch eine Relativbewegung der beiden Manschettenteile deren Endabschnitte bis zu einer Eingriffsposition aufeinander auflaufen. In dieser Schließstellung hat die Manschette vorzugsweise solche Innenabmessungen, daß sie am Mast noch verschieblich ist, so daß die Höhenposition des Gabelbaums am Mast noch verstellbar ist. In einem zweiten Schritt kann dann die geschlossene Manschette mittels einer Spanneinrichtung in eine unverschiebliche Stellung am Mast gespannt werden.

Mit dieser vorteilhaften Weiterbildung des Grundgedankens der zwangsgeführten Verschieblichkeit des beweglichen Manschettenteils läßt sich die Manschette sozusagen blind hinter dem Mast oder seitlich am Mast schließen, ohne daß hierzu von Hand Bestandteile der Befestigungsvorrichtung in eine Eingriffsposition miteinander gebracht werden müssen. Die Verrastung kann dabei so erfolgen, daß die Manschettenränder zunächst übereinander gleiten, bis das Rastelement des einen Manschettenteils das Rastelement des anderen Manschettenteils hintergreift. Eines der Rastelemente kann eine schräge Rampe aufweisen, auf die der die Schließkante aufweisende Endabschnitt des anderen Manschettenteils so aufläuft, daß die Schließkante bei Erreichen der Schließposition automatisch hinter dem Vorsprung einschnappt.

Die erfindungsgemäße Befestigungsvorrichtung enthält zweckmäßigerweise eine Einrichtung zur Mastdurchmesseranpassung. Hierbei kann erfindungsgemäß vorgesehen sein, daß ein gewölbter Keil entlang einer ebenfalls gewölbten Keilfläche an der Innenseite der Manschette in Umfangsrichtung verschieblich angeordnet ist, um die Innenabmessungen der Manschette an den jeweiligen Mastdurchmesser anpassen zu können.

Die Spanneinrichtung kann ein Übertotpunkthebel oder ein Kniehebel sein, dessen Zugelement auf geeignete Weise mit dem verschieblichen Manschettenteil verbunden ist. In einer bevorzugten Ausgestaltung der Erfindung enthält die Spanneinrichtung wenigstens einen am Kopfstück angelenkten Spannhebel und einen damit verbundenen, an dem verschieblichen Manschettenteil angreifenden Tampen. Dabei können auch zwei Spannhebel vorgesehen sein, die vorzugsweise auf einer gemeinsamen Achse liegen, die etwa parallel zur Längsachse der Befestigungsvorrichtung bzw. zur Mastachse verläuft.

Es wird betont, daß anstelle eines Tampens ein starres Zug- oder Schubglied (oder zwei derartige Glieder) vorgesehen sein kann, das mit dem Hebel (oder mit den Hebeln) verbunden ist.

Wenn gemäß einer Ausgestaltung der Erfindung der verschiebliche Manschettenteil in der Spannstellung mit seinem vorderen Endabschnitt mit dem feststehenden Manschettenteil (Mastschale) oder demKopfstück verrastet ist, ist mit Vorteil vorgesehen, daß der verschiebliche Manschettenteil in Umfangsrichtung von dem eine Schleife bildenden Tampen umschlungen ist. Hierbei wird der Tampen über einen langen Weg von dem Spannhebel um die Manschette bis in die Nähe der Verrastung des verschieblichen Manschettenteils geführt und kehrt dann nach Bildung einer Schleife im axialen Abstand wieder entweder zu einem zweiten, axial beastandeten Spannhebel oder zu einem stationären Befestigungspunkt zurück. Der Tampen umschlingt damit vorzugsweise nahezu den gesamten Umfang des verschieblichen Manschettenteils und preßt diesen nach innen gegen den Mast, wenn der Hebel bzw. die beiden auf einer gemeinsamen Achse liegenden Hebel in die Spannstellung verschwenkt werden.

Bei dieser Ausgestaltung der Erfindung bleibt der Tampen in jeder Stellung des verschieblichen Manschettenteils mit diesem verbunden, so daß nicht die Notwendigkeit besteht, den Tampen nach Erreichen der Schließposition in entsprechende Aufnahmeeinrichtung einzulegen. Der bewegliche Manschettenteil kann bei dieser Ausgestaltung der Erfindung dünnwandig ausgebildet sein.

Der Tampen ist nach einem weiteren Vorschlag der Erfindung an der Außenseite des beweglichen Manschettenteils durch angeformte Ösen geführt, so daß der Tampen unverlierbar mit dem verschieblichen Manschettenteil verbunden ist, und ferner mäanderförmig um zueinander versetzt angeordnet Vorsprünge geführt, die zur Anpassung der Länge des Tampens an unterschiedliche Mastdurchmesser vorgesehen sind. Anstelle der entlang der Bahn des Tampens versetzt angeordneten Vorsprünge können auch voneinander beabstandete Stege vorgesehen sein, die zur Bildung einer Schleife einer ausgewählten Länge dienen. Durch eine ausgewählte Führung des Tampens um die versetzt angeordneten Vorsprünge bzw. einen ausgewählten Steg kann die wirksame Länge des Tampens, dessen beide Enden fixiert sind, leicht auf den jeweiligen Mastdurchmesser eingestellt werden.

In einer alternativen Ausgestaltung der Erfindung läuft der verschiebliche Manschettenteil in der Schließ- und Spannstellung mit seinem rückwärtigen Bereich auf einen Anschlag auf, ohne eine Rastverbindung einzugehen, und der vordere Endabschnitt des verschieblichen Manschettenteils wird mit dem Tampen verbunden, indem beispielsweise eine Tampenschlinge um den hakenförmig zurückgebogenen Rand des verschieblichen Manschettenteils gelegt wird. Hierbei erstreckt sich der Tampen nur über einen kurzen Weg von dem Hebel bzw.den beiden auf eine Achse liegenden Hebeln zu dem Endabschnitt des verschieblichen Manschettenteils, der beim Verschwenken des bzw. der Hebel in die Spannstellung wiederum fest gegen den Mast gepreßt wird. Zur Anpassung an unterschiedliche Mastdurchmesser können wiederum beispielsweise mehrere voneinander beabstandete Stege an der Außenseite des verschieblichen Manschettenteils vorgesehen sein, die unterschiedlich lange Tampenbahnen ermöglichen, oder der Tampen kann um einen an dem Kopfstück angegossenen Verstellkörper geführt sein, von dessen Umfangswand höhenversetzte Vorsprünge radial abstehen, um die der Tampen mäanderförmig verläuft. Durch Wahl eines mehr oder weniger wellenförmigen Verlaufs um den Umfang des Verstellkörpers läßt sich auch hier die wirksame Länge des Tampens, dessen beiden Enden fixiert sind, leicht an den jeweiligen Mastdurchmesser anpassen.

Bei der vorstehend beschriebenen Ausführungsform, bei der der Tampen nur einen kurzen Weg zum Endabschnitt des beweglichen Manschettenteils bildet, sollte dieser verschiebliche Manschettenteil eine größere Wandstärke haben als bei der weiter oben beschriebenen Ausführungsform mit dem langen Tampenweg.

Wie bereits erwähnt, ist der verschiebliche Manschettenteil vorzugsweise in zwei axial voneinander beabstandeten Schlitzen geführt. Um die Handhabung der erfindungsgemäßen Vorrichtung zu erleichtern, sollte der verschiebliche Manschettenteil an seinem oberen und/oder unteren Rand einen in Umfangsrichtung verlaufenden, über die Schlitzführungen hinausragenden Griffabschnitt aufweisen, der beispielsweise gerippt ausgebildet sein kann. An diesem Griffabschnitt kann der bewegliche Manschettenteil leicht mittels eines Daumens in die Schließstellung vorgeschoben werden.

Die erfindungsgemäße Vorrichtung umfaßt demnach den Mast in Umfangsrichtung mit zwei Schichten, von denen eine ortsfest mit dem Gabelbaumkopfstück verbunden ist und eine weitere im wesentlichen in Umfangsrichtung des Mastes verschieblich zwangsgeführt ist. Der verschiebliche Manschettenteil ist dabei so geführt, daß er im Bereich des Segelausschnitts nahe am Mastumfang vorbeibewegt wird, wobei er diesen durchaus berühren kann, so daß der Segelausschnitt ohne zusätzliche Handgriffe selbsttätig durchgriffen wird.

Die Führung des beweglichen Manschettenteils kann dabei auf einer Kreisbahn, bogenförmig oder im wesentlichen tangential zum Umfang des Mastes erfolgen.

Weitere Merkmale, Vorteile und Einzelheiten der Erfindung ergeben sich aus der nachfolgenden Beschreibung einiger bevorzugter Ausführungsformen sowie anhand der Zeichnung. Dabei zeigen auf weitgehend schematische Weise:
- Fig. 1: einen Teil einer ersten Ausführungsform einer Vorrichtung zur Befestigung eines Gabelbaums am Mast in einer auseinandergezogenen Darstellung;
- Fig. 1a: einen Querschnitt durch den Schließbereich eines Manschettenteils zur Verdeutlichung der Form eines Rastelementes;
- Fig. 2: eine schematische Darstellung einer zweiten Ausführungsform der Erfindung;
- Fig. 3: eine schematische Darstellung einer Ausführungsform mit Keileinrichtung zur Anpassung an verschiedene Mastdurchmesser;
- Fig. 4A und 4B: zwei weitere Ausführungsformen in schematischer Darstellung;
- Fig. 5: eine Aufsicht auf eine weitere Ausführungsform der erfindungsgemäßen Befestigungsvorrichtung;
- Fig. 6: eine Spanneinrichtung der Ausführungsform gemäß Fig. 5 mit der zugehörigen Tampenführung;
- Fig. 7: eine weitere mögliche Spanneinrichtung der Ausführungsform gemäß Fig. 5;
- Fig. 8: eine Ansicht des verschieblichen Manschettenteils der Ausführungsform gemäß Fig. 5 mit einer Einrichtung zur Einstellung der wirksamen Tampenlänge;
- Fig. 9: eine Darstellung ähnlich Fig. 8, mit einer alternativen Einrichtung zur Einstellung der wirksamen Tampenlänge;
- Fig. 10: eine alternative Tampenbefestigung der Ausführungsform gemäß Fig. 5;
- Fig. 11: eine Aufsicht auf eine weitere erfindungsgemäße Befestigungsvorrichtung;
- Fig. 12: eine perspektivische Darstellung eines wesentlichen Teils der Befestigungsvorrichtung gemäß Fig. 11;
- Fig. 13: eine perspektivische Darstellung einer weiteren Ausführungsform mit einem tangential zum Mast zwangsgeführten, riegelartigen Manschettenteil.

Figur 1 zeigt auf weitgehend schematische Weise einen Teil einer ersten Ausführungsform eines Gabelbaum-Kopfstücks 1, das auf nicht dargestellte Weise den vorderen Gabelbaumsteg umfaßt und einstückig mit einem Manschettenteil 2 ausgebildet ist. Dieser Manschettenteil 2 ist in Einbaulage oben und entsprechend -jedoch nicht dargestellt- unten von einem in Mast-Umfangsrichtung zwangsgeführten zweiten Manschettenteil 3 umfaßt, wozu dieser mit einem oberen und einem identischen unteren Arm 4 versehen ist. Im folgenden wird nur die Ausgestaltung des dargestellten oberen Teils des Gabelbaum-Kopfstücks beschrieben, die mit derjenigen des unteren Teils identisch ist.

Der Manschettenteil 2 weist zwei in Umfangsrichtung beabstandete Langlöcher 5 und 6 auf, die im wesentlichen konzentrisch zu dem in der Figur nicht dargestellten, aufzunehmenden Mast verlaufen. In das Langloch 5 greift ein Vorsprung 6 ein, der an dem freien Ende des Armes 4 des Manschettenteils 3, nach unten weisend, angeformt ist und dessen Querabmessungen etwas geringer sind als die Breite des Langlochs 5.

Das Langloch 6 erstreckt sich in axialer Richtung durchgehend durch das Kopfstück 1 und nimmt verschieblich einen nur schematisch angedeuteten Achsstift 7 auf, der oben und unten aus dem Langloch 6 vorsteht und ein ebenfalls konzentrisch verlaufendes Langloch 8 in dem Arm 4 des anderen Manschettenteil 3 durchgreift.

Mit dem Achsstift 7 ist ein Zug- und Druckglied 9 verbunden, das an einer Zwischenposition 10 an einem Strammer 11 angelenkt ist, der seinerseits mit seinem kopfstückseitigen Endabschnitt an einer Achse 12 angelenkt ist, die das Kopfstück 1 durchgreift und entsprechend übersteht.

Die Achse 12 ist in einem Langloch 13 verstellbar, indem sie von einer in der Figur angedeuteten Gewindespindel 14 durchgriffen wird. Durch Drehung der Gewindespindel 14 an ihrem Verstellkopf 15 wird die Achse 12 in dem Langloch 13 in die gewünschte Position gebracht, in der die Innenabmessungen der gespannten Manschette auf den Durchmesser des aufzunehmenden Mastes abgestimmt sind, daß die Manschette in einen festen, unverschieblichen Sitz gebracht werden kann. Eine Skala am Rand des Langlochs 13 zeigt den entsprechenden Mastdurchmesser an.

Das überstehende Ende der Achse 12 ist in ein weiteres Langloch 16 aufgenommen, das an dem Arm 4 des Manschettenteils 3 angeformt ist und ebenfalls konzentrisch zum Mast verläuft. Die Ausbildung am nicht dargestellten unteren Ende des Gabelbaumkopfstücks ist -wie bereits gesagt- hinsichtlich der Führung identisch getroffen.

An dem freien Endabschnitt des Manschettenteils 2 ist ein nach außen weisender Vorsprung 17 in Form einer axial durchgehenden Leiste angeformt, die einen Hinterschnitt 18 aufweist. Der Vorsprung 17 hat eine schräg nach außen weisende Rampe 19.

An dem freien Endabschnitt des Manschettenteils 3 ist ein ähnlicher, jedoch nach innen weisender Vorsprung 20 angeformt, der ebenfalls (bei 21) hinterschnitten ist. Der Vorsprung 20 hat radial innen eine gerundete Innenfläche 22, die sich hinter demVorsprung 17 an die Außenwand 23 des Manschettenteils 2 anlegen kann.

Die Funktionsweise dieser Mastbefestigungsvorrichtung ist folgendermaßen: Zur Aufnahme eines Mastes in die Manschette wird zunächst bei geöffnetem Strammer, d.h. in etwa in der schematischen Darstellung befindlichem Strammer 11 der Manschettenteil im Uhrzeigersinn in die zurückgezogene Stellung bewegt, um eine möglichst große Eintrittsöffnung für den Mast zwischen die beiden Manschettenteile freizugeben. Hierzu kann der Manschettenteil 3 bequem an den angeformten Griffstücken 24 in seinen Schlitzführungen in die Öffnungsstellung gedreht werden.

Wenn der Mast ins Innere der Manschette aufgenommen ist und dabei im wesentlichen an der Rundung des Kopfstücks anliegt, wird der Manschettenteil 3 mittels seiner Handgriffe 24 im Gegenuhrzeigersinn, d.h. in Richtung des Pfeils A in Figur 1 gedreht, wobei der Manschettenteil 3 auf einer Kreisbahn zwangsgeführt ist, die durch Eingriff des Vorsprungs 6 in das Langloch 5, der Achse 12 in das Langloch 16 und des Achsstifts 7 in das Langloch 8 exakt vorgegeben ist.

Im Verlauf dieser Drehbewegung trifft die Vorderkante 25 des Rastvorsprungs 20 des Manschettenteils 3 auf einen Zwischenbereich der Rampe 19 des Vorsprungs 17 des Manschettenteils 2 auf, woraufhin beim weiteren Drehen des Manschettenteils 3 der Endabschnitt dieses Manschettenteils zunehmend nach außen gebogen wird, bis der hinterschnittene Vorsprung 20 hinter dem Vorsprung 17 des Manschettenteils 2 einfedert. Hierbei legt sich die Innenfläche 22 des Vorsprungs 20 an die Außenfläche 23 des Manschettenteils 2 an, wobei sich die beiden Vorsprünge hintergreifen.

In diesem Zustand sitzt die nun geschlossene Manschette lose am Mast, so daß die Höhenposition der Manschette noch verstellbar ist.

Zum Hervorrufen des festen, unverschieblichen Klemmsitzes wird der Hebel 11 im Uhrzeigersinn (Pfeil B) verschwenkt, wobei der Gewindestift 7 in Anlage an das in Figur 1 untere Ende des Langlochs 8 gerät und anschließend den Manschettenteil 3 im Uhrzeigersinn verschwenkt, wobei der Zwischenhebel 9 eine Totpunktlage überschreitet, so daß der Betätigungshebel 11 in der geschlossenen Stellung gesichert ist. Die Abmessungen sind hierbei so getroffen, daß -aufgrund der eingestellten Position der Achse 12- die Manschette in der Schließstellung des Hebels 11 unverschieblich am Mast sitzt.

Dieser unverschiebliche Sitzt wird dadurch wieder aufgehoben, daß der Betätigungshebel 11 im Gegenuhrzeigersinn wieder in die Öffnungsstellung verschwenkt wird. Erst durch definiertes weiteres Öffnen des Hebels erfolgt eine endgültige Freigabe der gegenseitigen Hinterschneidungen der beiden Manschettenränder, so daß der Manschettenteil 3 vom Mast weggehoben werden kann, wozu beispielweise eine zu untergreifende Ausnehmung an der Leiste 20 vorgesehen sein kann.

Bei der in Figur 2 weitestgehend schematisch dargestellten Befestigungsvorrichtung sind zwei Gleitmanschettenteile 26 und 27 vorgesehen, die verschieblich in axial durchgehenden, konzentrischen Schlitzen 28 und 29 in dem Gabelbaum-Kopfstück 30 sitzen. Die beiden Gleitmanschettenteile 26 und 27 haben über das Kopfstück 30 einseitig oder beidseitig vorstehende Ansätze 30 und 31, mit denen die Manschettenteile aus den Schlitzen 28, 30 in die Schließstellung ausgefahren oder zur Aufnahme des Mastes zurückgezogen werden können. Die einander zugewandten Enden der Gleitmanschettenteile 26 und 27 sind wiederum mit Verrastungsvorsprüngen 32 und 33 versehen, die auf bereits beschriebene Weise einander hintergreifen können.

Der Manschettenteil 26 kann -abweichend von der schematischen Darstellung- auch einstückig an dem Kopfstück 30 angeformt und damit unverschieblich gehalten sein.

In diesem bevorzugten Falle enthält nur der Gleitmanschettenteil 27 ein axial durchgehendes, ebenfalls konzentrisches Langloch 34, in dem beweglich ein Achsstift 35 sitzt, der mit einem Zugglied 36 verbunden ist, das seinerseits an einer Zwischenposition eines Betätigungshebels 37 angelenkt ist. Der Betätigungshebel 37 ist um eine Achse 38 schwenkbar, die zur Anpassung an den jeweiligen Mastdurchmesser mittels eines Spindeltriebs 39 in einem Langloch 40 des Kopfstücks 30 verstellbar ist.

Bei dieser Ausführungsform wird nach Anlage des Mastes an die entsprechend geformte Rundung 41 des Kopfstücks 30 der Gleitmanschettenteil 27 mittels seines Betätigungsfortsatzes 31 im Gegenuhrzeigersinn aus dem Kopfstück vorgeschoben, wobei der Gleitmanschettenteil 27 auf einer Kreisbahn zwangsgeführt wird, so daß sich dieser konzentrisch um den Mast herum bewegt. Dabei finden sich die Verrastungselemente 32 und 33 selbsttätig und laufen auf bereits beschriebene Weise derart aufeinander auf, daß sie in der Befestigungsposition einander hintergreifen. Anschließend wird der Betätigungshebel 39 im Uhrzeigersinn verschwenkt, wodurch der in dem Schlitz 34 des Gleitmanschettenteils 27 bewegliche Achsstift 35 -am zugeordneten Ende des Langlochs anliegend- den Gleitmanschettenteil 27 im Uhrzeigersinn mitnimmt, bis der unverschiebliche Klemmsitz in der Schließstellung des Hebels 37 erreicht ist.

Fig. 3 zeigt eine Ausführungsform mit einer Einrichtung zur Anpassung der Innenabmessungen der Manschette an den jeweiligen Mastdurchmesser, bei der ein keilförmiger Einsatz 55 entlang einer ebenfalls keilförmigen Innenfläche der Manschette in Umfangsrichtung verstellbar ist. Das in der jeweils eingestellten Position befestigte Ende 56 des keilförmigen Einsatzes 55 hält dabei den Achsstift 57, um den der Strammer 58 schwenkbar ist.

Bei der in Fig. 3 dargestellten Ausführungsform der Erfindung ist eine Schnappfalle 59 zur Verrastung der beiden Endabschnitte der Manschettenteile 60 und 61 vorgesehen. Die Schnappfalle 59 enthält einen inneren Steg 62, der wiederum einen hinterschnittenen Vorsprung 63 aufweist, sowie einen radial beabstandeten weiteren Steg 64. Die beiden Stege 62 und 64 begrenzen einen Hohlraum 65, in den der vordere Endabschnitt des Manschettenteils 61 selbsttätig eintritt. Dabei führt eine gewölbte Innenwand 66 des Stegs 64 eine zugeordnete Außenwand 67 des vorderen Endabschnitts des Manschettenteils derart, daß ein hinterschnittener Vorsprung 68 zwangsläufig hinter dem hinterschnittenen Vorsprung 63 einrastet. Damit ist gewährleistet, daß sich die Manschette selbsttätig schließt, wenn die beiden Manschettenteile 60 und 61 aufeinander zu bewegt werden.

In den Figuren 4A und 4B sind weitere Ausführungsformen der Erfindung mit schlitzgeführten Manschettenteilen dargestellt. In Fig. 4A sind zwei Hebel 69, 70 vorgesehen, deren Zugteile 71, 72 überkreuz mit den zugeordneten Manschettenteilen 73, 74 verbunden sind, um diese in den unbeweglichen Klemmsitz zu spannen, nachdem sie mit ihren einander zugewandten Endabschnitten ineinander eingreifen. In Figur 4B ist hierzu ein Hebel 75 angeordnet, d.h. jeweils ein Hebel oben und unten an dem Kopfteil, der über ein gemeinsames Zugteil 76 die Manschette spannt.

In den nachfolgend beschriebenen Figuren sind besonders bevorzugte Ausführungsformen der Erfindung weitgehend schematisch dargestellt. Fig. 5 läßt einen schalenförmigen Manschettenteil 77 erkennen, der sich über einen Umfang von etwa mehr als 180° erstreckt und an einem Kopfstück 78 angeformt ist, welches den vorderen Gabelbaumsteg 79a umschließt. Ein verschieblicher Manschettenteil 79 ist in einer oberen und einer unteren kreisförmigen Schlitzführung zwischen den Kopfstück 78 und dem Manschettenteil 77 verschieblich geführt und in der Figur in der Spannstellung dargestellt, in der ein nach außen vorspringender Ansatz 80 an dem Manschettenteil 77 in eine Aussparung 81 (Fig. 8) des verschieblichen Manschettenteils 79 eingreift. Der Vorsprung 80 ist zu einer zugfesten Rastverbindung von dem beweglichen Manschettenteil 79 hintergriffen.

Die zugehörige Spanneinrichtung enthält gemäß Fig. 6 zwei auf einer gemeinsamen Achse 82 angeordnete, in axialer Richtung voneinander beabstandete Hebel 83, an denen ein Tampen 84 beidendig bei 85 befestigt ist. Der Tampen 84 umschlingt auf einem sogenannten langen Weg den verschieblichen Manschettenteil 79 nahezu bis zu dessen freienKopfende, und zwar in einer in axialer Richtung oberen Bahn 86 und einer hierzu im wesentlichen parallelen, zum unteren Hebel 83 zurückführenden unteren Bahn 87.

Die Hebel 83 liegen in der Spannstellung an einem Anschlag 88 an, wobei die Spannstellung durch die Übertotpunktlage des Befestigungspunktes 85 gesichert ist.

Die in Figur 7 dargestellte Spanneinrichtung unterscheidet sich von derjenigen gemäß Fig. 6 lediglich dadurch, daß sie nur einen Hebel 83 mit Betätigungsarm aufweist, während mit der Achse 82 nur ein kurzer Haltearm 88 verbunden ist, der der Befestigung des anderen Endes des Tampens 84 dient.

Das zweite Ende des Tampens 84 (welches nicht an einem Spannhebel 83 befestigt ist) kann auch direkt an dem Kopfstück festgelegt sein. Hierzu kann gemäß Fig. 10 ein besonderer Befestigungskörper 89 an dem Kopfstück angeformt sein, welches in Fig. 10 nur rein schematisch dargestellt ist. Vom Umfang des Befestigungskörpers 89 stehen radiale Ansätze 90 vor, die entweder auf gleicher Höhe oder höhenversetzt positioniert sind. Wichtig ist, daß der Tampen 84 so um diese Ansätze 90 gelegt werden kann, daß sich ein wellenförmiger oder mäanderförmiger Verlauf des Tampens 84 ergibt. Hierdurch läßt sich die wirksame Länge des Tampens variieren und an den jeweiligen Mastdurchmesser anpassen, indem unter Auslassung eines oder mehrerer der Vorsprünge 90 anstelle eines wellenförmigen oder mäanderförmigen Verlaufs ein in Umfangsrichtung geradliniger Verlauf des Tampens 84 gewählt wird, wodurch sich die wirksame Tampenlänge entsprechend vergrößert. Zur Verkürzung der wirksamen Tampenlänge werden durch entsprechende Führung zusätzliche wellenförmige oder mäanderförmige Abschnitte gebildet.

Alternative Einrichtungen zur Einstellung der wirksamen Tampenlänge sind in den Figuren 8 und 9 abgebildet. In beiden Fällen ist der Tampen 84 zunächst unverlierbar durch Langösen 91 geführt. Anschließend verläuft der Tampen gemäß Fig. 8 außen um zueinander in axialer Richtung versetzte Vorsprünge 92, die an dem beweglichen Manschettenteil 79 angesetzt sind, wodurch die wirksame Länge des an beiden Enden festgelegten Tampens verkürzt wird. Diese wirksame Länge läßt sich dadurch verlängern, daß einzelne Vorsprünge 92 nicht von dem Tampen 84 umschlungen, sondern bei der Führung des Tampens ausgelassen werden.

Der Tampen 84 bildet -wie auch die Figuren 8 und 9 zeigeneine obere Bahn 86 und im Anschluß an eine Schleife 93 eine entsprechende untere Bahn 87.

Die Figuren 8 und 9 zeigen ferner, daß der bewegliche Manschettenteil eine in Umfangsrichtung verlaufende, mittige Aussparung 94 hat, deren Breite b mit der Breite des zwischen den Führungsschlitzen verbleibenden Verbindungsbereichs zwischen demKopfstück 78 und dem schalenförmigen Manschettenteil 77 übereinstimmt, so daß der verschiebliche Manschettenteil 79 wackelfrei in Umfangsrichtung der Manschette bewegbar ist.

Figur 11 zeigt eine weitere bevorzugte Ausführungsform der Erfindung, bei der der auf einer Kreisbahn verschiebliche Manschettenteil 94 in der Schließ- und Spannstellung der Befestigungsvorrichtung mit einem Vorsprung 95 an einem Anschlag 96 des Kopfstücks anliegt. Im Gegensatz zu der vorher beschriebenen Ausführungsform ist die Schließstellung demnach nicht verrastet. Der Tampen 97 der Spanneinrichtung ist -wie besonders deutlich in Figur 12 dargestellt ist- um einen hakenförmig zurückgebogenen Randabschnitt 98 des beweglichen Manschettenteils 94 gelegt und bildet damit von den auf einer gemeinsamen Achse 82 liegenden Spannhebeln 83 zu dem bewegbaren Manschettenteil 94 einen sogenannten kurzen Weg. Durch das Umlegen der Spannhebel 83 wird der auf einer Kreisbahn verschiebliche Manschettenteil 94 fest gegen den aufgenommenen Mast 99 gepreßt.

Auch bei dieser Ausführungsform könnte der Tampen 97 -entsprechend der Tampenführung gemäß Fig. 9- zusätzlich um einen von mehreren in Umfangsrichtung voneinander beabstandeten Stege 100 gelegt werden, um die wirksame Tampenlänge an den jeweiligen Mastdurchmesser anzupassen. Auch die übrigen bereits beschriebenen Einrichtungen zur Einstellung der wirksamen Tampenlänge sind bei dieser Ausführungsform anwendbar.

Fig. 13 zeigt eine Ausführungsform, bei der der bewegliche Manschettenteil 101 linear im wesentlichen tangential zum Mastumfang zwangsgeführt ist. Zur Führung des verschieblichen Manschettenteils 101 ist ein kastenförmiger Hohlkörper 102 an dem Kopfstück angeformt, der wackelfrei von dem als Schieber ausgebildeten Manschettenteil 101 durchgriffen wird. Zur Betätigung des linear bewegbaren Manschettenteils 101 ist dieser an seinem rückwärtigen Ende mit einem abgewinkelten Griffabschnitt 103 versehen, mit dem der Manschettenteil 101 leicht vorschiebbar und zurückziehbar ist.

In der zurückgezogenen Öffnungsstellung verbleibt zwischen den seitlichen Enden der fest an dem Kopfstück angesetzten Aufnahmeschale 104 ein ausreichender Zwischenraum, um -unter federnder Aufbiegung der Schale 104- den Mast in die Befestigungslage einzusetzen. Anschließend wird der linear bewegbare Manschettenteil 101 in die Schließ- und Spannposition vorgeschoben, in der ein Vorsprung 105 der Schale 104 innerhalb einer Aussparung 106 des bewegbaren Manschettenteils 101 einrastet. Bei dieser Vorschubbewegung durchgreift der bewegbare Manschettenteil glatt den Segelausschnitt, da er in dessen Bereich nahe am Mast entlanggeführt wird.

Zwei Spannhebel 83 sind wiederum mit einem Tampen 84 verbunden, der jeweils mit einem Ende an einem Hebel fixiert ist und der schlangenförmig um Vorsprünge, Haken oder dergleichen 107 geführt ist, die auf die weiter oben beschriebene Weise eine Anpassung der wirksamen Tampenlänge an den jeweiligen Mastdurchmesser ermögliche. Wenn die Spannhebel 83 in die Spannstellung verschwenkt werden, wird die Schale 104 fest gegen den Mast gepreßt, so daß hiermit eine unverschiebliche Befestigung erfolgt.

Um die Verrastung des linear verschieblichen Manschettenteils 101 mit der Schale 104 lösen zu können, ist der kastenförmige Führungskörper 102 nicht vollkommen starr, sondern in einem solchen Umfang elastisch verformbar, daß der verschiebliche Manschettenteil 101 so weit verschwenkt werden kann, daß der Ansatz 105 unter Aufhebung der Verrastung aus der Aussparung 106 austritt. Dies kann nach Verschwenken der Spannhebel 83 in die Freigabeposition durch Ausübung einer in Richtung des Pfeils A wirkenden Kraft auf den Griffabschnitt 103 des verschieblichen Manschettenteils 101 bewerkstellig werden, wobei dann der Manschettenteil 101 nach Art eines Riegels zurückgezogen werden kann.

Bei der dargestellten Ausführungsform ist die kastenartige Führung für den beweglichen Manschettenteil 101 oberhalb des in das Kopfstück aufgenommenen Gabelbaumstegs angeformt. Die Ausbildung kann jedoch auch so getroffen sein, daß der kastenartige Führungskörper mitsamt dem beweglichen Manschettenteil 101 von dem Gabelbaumsteg durchgriffen werden, wozu dann der linear bewegbare Manschettenteil 101 mit einem entsprechenden Langloch versehen ist.

## Patentansprüche

1. Vorrichtung zum Befestigen eines Gabelbaums am Mast eines Segelbretts, mit einem mit dem Gabelbaum bzw. dessen vorderen Steg verbundenen Kopfstück und einer mit dem Kopfstück verbundenen Manschette, die wenigstens einen beweglichen Manschettenteil aufweist, der mittels einer Spanneinrichtung in die Spannstellung versetzbar ist, in der die Manschette fest am Mast sitzt,
**dadurch gekennzeichnet**,
daß der bewegliche Manschettenteil (3, 26, 27, 73, 74, 79, 94, 101) im wesentlichen in Umfangsrichtung des aufzunehmenden Mastes verschieblich geführt ist.

2. Vorrichtung nach Anspruch 1,
dadurch gekennzeichnet, daß der verschiebliche Manschettenteil (3, 26, 27, 73, 74, 79, 94) in einer Schlitzführung im wesentlichen auf einer Kreisbahn bewegbar ist.

3. Vorrichtung nach Anspruch 1,
dadurch gekennzeichnet, daß der verschiebliche Manschettenteil (101) im wesentlichen tangential zum Umfang des Mastes geführt ist.

4. Vorrichtung nach einem der Ansprüche 1 bis 3,
dadurch gekennzeichnet, daß ein keilförmiger Einsatz (55) entlang einer ebenfalls keilförmigen Innenfläche der Manschette in Umfangsrichtung verstellbar ist.

5. Vorrichtung nach einem der Ansprüche 1 bis 4,
dadurch gekennzeichnet, daß ein feststehender Manschettenteil (77) in Form einer sich über einen Umfang von etwas mehr als 180° erstreckenden Schale mit kreisbogenförmiger Anlagefläche für den Mast einstückig mit dem Kopfstück (78) ausgebildet ist und daß zwischen der Schale (77) und dem Kopfstück (78) im wesentlichen kreisbogenförmige Schlitzführungen für den verschieblichen Manschettenteil ausgebildet sind.

6. Vorrichtung nach einem der Ansprüche 1 bis 5,
dadurch gekennzeichnet, daß ein Manschettenteil (2, 26) an seinem freien Endabschnitt wenigstens einen hinterschnittenen Vorsprung (17, 32) aufweist, daß der andere Manschettenteil (3, 27) an seinem freien Endabschnitt wenigstens eine Schließkante (20, 33) aufweist, die so geformt ist, daß sie den hinterschnittenen Vorsprung hintergreifen kann, um die Manschette zu schließen, und daß der wenigstens eine Vorsprung und die entsprechende Schließkante selbsttätig einander hintergreifen, wenn durch eine Relativbewegung der beiden Manschettenteile deren Endabschnitte bis zu einer Schließposition aufeinander auflaufen.

7. Vorrichtung nach einem der Ansprüche 1 bis 6,
dadurch gekennzeichnet, daß die Spanneinrichtung wenigstens einen am Kopfstück angelenkten Spannhebel (83) und einen Tampen (84) aufweist.

8. Vorrichtung nach Anspruch 7,
dadurch gekennzeichnet, daß der verschiebliche Manschettenteil (94) in der Spannstellung mit seinem rückwärtigen Bereich an einem Anschlag (96) anliegt und mit seinem vorderen Endabschnitt (98) mit dem Tampen (97) verbunden ist.

9. Vorrichtung nach Anspruch 7,
dadurch gekennzeichnet, daß der verschiebliche Manschettenteil (79) in der Spannstellung mit seinem vorderen Endabschnitt mit dem feststehenden Manschettenteil (77) oder dem Kopfstück verrastet und in Umfangsrichtung von dem eine Schleife bildenden Tampen (84) umschlungen ist.

10. Vorrichtung nach einem der Ansprüche 1 bis 9,
dadurch gekennzeichnet, daß der verschiebliche Manschettenteil an seinem oberen und/oder unteren Rand einen über die Schlitzführung hinausragenden Griffabschnitt aufweist.
